# EUROPÄISCHE PATENTSCHRIFT

(11) **EP 0 841 454 B1**
(45) Veröffentlichungstag und Bekanntmachung des Hinweises auf die Patenterteilung: **16.04.2003**
(21) Anmeldenummer: 97114416.7
(22) Anmeldetag: 21.08.1997
(51) Int. Cl.: E05F 15/04, F15B 11/028

(54) **Einrichtung zum Verschwenken einer klappbaren Haube eines Kraftfahrzeugs, insbesondere eines Gepäckraumdeckels**
Device for pivoting a vehicle hood, in particular a luggage compartment hood
Dispositif pour pivoter un capot de véhicule, en particulier capot de coffre à bagages

(30) Priorität: 08.10.1996 DE 19641428
(43) Veröffentlichungstag der Anmeldung: 13.05.1998
(73) Patentinhaber: Bayerische Motoren Werke Aktiengesellschaft, 80788 München (DE)
(72) Erfinder: Eibl, Peter, 81243 München (DE); Dworsky, Siegfried, 85247 Schwabhausen (DE)

(56) Entgegenhaltungen:
- DE-A- 4 007 162

## Beschreibung

Die Erfindung bezieht sich auf eine Einrichtung der im Oberbegriff des Patentanspruchs 1 genannten und aus der DE 40 07 162 A1 hervorgehenden Art.

Die in dieser Druckschrift offenbarte Einrichtung dient zum Heben und Senken der Heckklappe eines Personenkraftwagens und weist einen am Fahrzeugaufbau und an der Heckklappe angelenkten Hydraulikzylinder auf, der mit einem Hydraulikantrieb verbunden ist. Dieser besteht hauptsächlich aus einem Geberzylinder, in dem ein Hydraulikkolben motorisch längsverlagerbar vorgesehen ist. Bei dessen Einschiebung in den Geberzylinder wird über eine Verbindungsleitung Druckmittel in den Hydraulikzylinder eingesteuert und damit dessen Kolbenstange ausgeschoben. Die bekannte Einrichtung besteht somit aus einer Anzahl von Einzelteilen, die teilweise kompliziert gestaltet und daher teuer herzustellen sowie auch störanfällig im Betriebseinsatz sind.

Aufgabe der Erfindung ist es daher, eine Einrichtung zum Verschwenken der klappbaren Haube der im Oberbegriff des Patentanspruchs 1 genannten Art derart auszubilden, daß sie wenig Einzelteile aufweist und damit kostengünstig herstellbar ist sowie ein geringes Gewicht hat; darüber hinaus soll auch durch die Einrichtung der Schließvorgang der klappbaren Haube zuverlässig gesteuert werden.

Zur Lösung der Aufgabe sind die im Patentanspruch 1 dargelegten Merkmale vorgesehen.

Durch den erfindungsgemäß an einer klappbaren Haube angebrachten Neigungsgeber kann die Druckmittelbeaufschlagung des Hydraulikzylinders entsprechend der jeweiligen Schwenklage der Haube derart gesteuert werden, daß bei einer erforderlichen hohen Kraft zum Verschwenken der Haube - also wenn diese beispielsweise ganz geöffnet ist - der Hydraulikzylinder voll mit Druckmittel beaufschlagt wird, während bei fortschreitendem Abwärtsbewegen der Haube deren Schließkraft durch ihr Eigengewicht unterstützt wird, so daß in diesem Schwenkbereich der Haube weniger und schließlich überhaupt keine Druckmittelbeaufschlagung des Hydraulikzylinders mehr erforderlich ist. Dabei ist die Steuerung der Druckmittelbeaufschlagung des Hydraulikzylinders über den ein geringes Gewicht aufweisenden sowie kaum störanfälligen Neigungsgeber in sehr einfacher Weise durchführbar (Merkmale des Patentanspruchs 1).

Beim Schließvorgang eines Gepäckraumdeckels wird dieser in einem ersten Schwenkbereich vom Bereich der Lotrechten um im Wesentlichen 40° bei voller Druckmittelbeaufschlagung des Hydraulikzylinders verschwenkt, während in einem zweiten, ebenfalls im Wesentlichen 40° betragenden Schwenkbereich der Gepäckraumdeckel durch sein Eigengewicht abwärts geschwenkt wird, wobei nur noch eine sehr geringe Druckmittelbeaufschlagung des Hydraulikzylinders erfolgt und schließlich in einem dritten Schwenkbereich die Hydraulikpumpe über den Neigungsgeber abgeschaltet wird; dabei wird der Gepäckraumdeckel durch sein bloßes Eigengewicht mit dem fahrzeugaufbaufesten Teil des Gepäckraumdeckelschlosses verrastet (Merkmale der Verfahrensansprüche 2, 3 und 5). Dabei bezieht sich die Erfindung sowohl auf eine Einrichtung nach den Merkmalen des Patentanspruchs 1 als auch auf ein Verfahren nach den Merkmalen der unabhängigen Verfahrensansprüche 2 oder 5.

Zur Betätigung des doppelt wirkenden Hydraulikzylinders ist im Wesentlichen eine Hydraulikpumpe mit zwei Förderrichtungen und ein dieser in Beaufschlagungsrichtung nachgeordnetes Sitzventil vorgesehen, so daß die Hydraulikanlage räumlich sehr gedrungen gestaltet ist und daher optimal platzsparend im Gepäckraum eines Personenkraftwagens untergebracht werden kann (Merkmale des Patentanspruchs 4).

Um zu verhindern, daß beim Niederschwenken des Gepäckraumdeckels und bei Unachtsamkeit einer dort vorhandenen Person Verletzungen oder dergleichen entstehen können, wirkt die Hydraulikanlage mit einem Zeitschalter zusammen, durch den die Hydraulikpumpe bei am Gepäckraumdeckel angreifender, geringer Haltekraft nach wenigen Sekunden abgeschaltet wird (Merkmal des Patentanspruchs 6).

Der Gepäckraumdeckel wird in seine Schließlage durch manuelles Betätigen eines an seiner Innenwandung vorgesehenen Schalters verlagert. Durch diese Anordnung des die Hydraulikpumpe betätigenden Schalters kann der Gepäckraumdeckel in zuverlässiger Weise unfallfrei geschlossen werden (Merkmal des Patentanspruchs 7).

Nach einer weiteren Ausgestaltung der Erfindung kann schließlich der Gepäckraumdeckel durch die bloße Betätigung seines Schlosses oder auch durch den Impuls einer Fernsteuerung aus einer geschlossenen Lage hochgeschwenkt werden (Merkmale des Patentanspruchs 8).

Ein Ausführungsbeispiel der Erfindung ist in der Zeichnung dargestellt und wird im folgenden erläutert. Es zeigt:
- Figur 1: den Heckbereich eines Personenkraftwagens, dessen durch die erfindungsgemäße Einrichtung verschwenkbarer Gepäckraumdeckel sich in unterschiedlichen Schwenklagen befindet,
- Figur 2: einen hydraulischen Schaltplan der erfindungsgemäßen Einrichtung.

Der in Figur 1 gezeigte Gepäckraumdeckel 1 eines Personenkraftwagens ist an dem in Fahrtrichtung rechts liegenden Randbereich über einen doppelt wirkenden Hydraulikzylinder 2 in den Richtungen des Doppelpfeils k schwenkbar gelagert.

Dabei ist der Hydraulikzylinder 2 im Bereich der rechten Seitenwand 3 des Personenkraftwagens am Fahrzeugaufbau angelenkt, während seine Kolbenstange 2' am Gepäckraumdeckel 1 schwenkbar gelagert ist. Darüber hinaus ist der Gepäckraumdeckel 1 im Bereich der linken Seitenwand 4 sowie an dem der Heckscheibe 5 zugewandten Randbereich durch ein aus mehreren einzelnen Schwenkhebeln bestehendes, bekanntes, nicht dargestelltes Schwenkgestänge schwenkbar gelagert.

Zum Verschwenken des Gepäckraumdeckels 1 in Pfeilrichtung k' von seiner maximalen Offenlage a bis in den Bereich der Schwenklage c wird die Druckmittelbeaufschlagung des Hydraulikzylinders 2 durch einen ersten und einen zweiten Neigungsgeber 7' und 7" gesteuert, die miteinander in einem am Gepäckraumdeckel 1 angebrachten Neigungsgebergehäuse 7 angeordnet und in Figur 1 umrißartig dargestellt sind.

In dieser Figur ist auch zu ersehen, daß sich an der Innenwandung des Gepäckraumdeckels 1 nahe seiner Rückwand ein manuell zu betätigender Schalter 25 befindet, über den die Hydraulikpumpe 12 zum Verschwenken des Gepäckraumdeckels 1 in Pfeilrichtung k' eingeschaltet wird. Der Schalter 25 liegt somit im Sichtbereich der Betätigungsperson.

Die zum Verschwenken des Gepäckraumdeckels 1 in den Richtungen des Doppelpfeils k dienende Hydraulikanlage 10 ist in Figur 2 dargestellt. Dabei weist die Hydraulikanlage 10 einen Druckmittelsammelbehälter 11, eine Hydraulikpumpe 12 mit zwei Förderrichtungen sowie ein in die Schaltstellungen m und n verlagerbares Sitzventil 13 auf. Vom Druckmittelsammelbehälter 11 führt dabei eine Hydraulikteitung 15 zur Kolbenstangenseite des Hydraulikzylinders 2, wobei die Hydraulikleitung 15 mit einem Druckventil 16 versehen ist. Ferner führt vom Druckmittelsammelbehälter 11 eine mit einem unvorstellbaren Drosselventil 14 versehene Hydraulikleitung 17 in die Kolbenseite des Hydraulikzylinders 2. Dabei ist auch die Hydraulikleitung 17 mit einem Druckventil 18 versehen. Die Hydraulikpumpe 12 und das Sitzventil 13 sind mit den Hydraulikleitungen 15 und 17 durch eine Hydraulikleitung 19 bzw. 20 verbunden. Ferner führt von der Hydraulikleitung 17 eine mit einem Notventil 21 versehene Hydraulikleitung 22 in den Druckmittelsammelbehälter 11. An der Einmündungsstelle der Hydraulikleitung 20 in die Hydraulikleitung 17 zweigt von dieser eine Hydraulikleitung 17' ab, die mit einem Rückschlagventil 23 versehen ist und die zwischen dem Drosselventil 14 und dem Hydraulikzylinder 2 in die Hydraulikleitung 17 einmündet.

Die Wirkungsweise der erfindungsgemäßen Einrichtung ist folgende (Figur 1 und 2):

Bei sich im ersten Schwenkbereich I befindendem Gepäckraumdeckel 1, also von dessen maximaler Offenlage a bis nahe zur Schwenklage b, wird das Sitzventil 13 durch eine entsprechende erste Schaltfunktion des ersten Neigungsgebers 7' in Schaltstellung n geschaltet, wobei nach manueller Betätigung des Schalters 25 die Hydraulikpumpe 12 eingeschaltet und dadurch Druckmittel aus dem Druckmittelsammelbehälter 11 über die Hydraulikleitung 15 in die Kolbenstangenseite des Hydraulikzylinders 2 eingespeist wird. Hierbei wird dessen Kolben 2" voll, nämlich mit etwa 60 bar, beaufschlagt und hierdurch die Kolbenstange 2' in Pfeilrichtung f und damit der Gepäckraumdeckel 1 in Pfeilrichtung k' verlagert. Wenn schließlich der Gepäckraumdeckel 1 nach Verschwenkung um einen Winkel α von im Wesentlichen 40° die zwischen dem ersten und zweiten Schwenkbereich I und II liegende Schwenklage b erreicht, so wird das Sitzventil 13 durch eine nunmehr wirksam werdende, zweite Schaltfunktion des ersten Neigungsgebers 7' in die dargestellte Schaltstellung m umgeschaltet. Nunmehr fließt die größte Menge des von der Druckmittelpumpe 12 geförderten Druckmittels über die Druckmittelleitungen 20 und 17 in den Druckmittelsammelbehälter 11 ab, während von der Abzweigung der Druckmittelleitungen 20 und 15 über diese lediglich eine geringe Druckmittelmenge mit etwa 5 bar in die Kolbenstangenseite des Hydraulikzylinders 2 gelangt. Da hierbei der Gepäckraumdeckel 1 von der maximalen Offenlage a um einen Winket α von im Wesentlichen 40° in die Schwenklage b verschwenkt worden ist, wird er nunmehr weitgehend durch die Wirkung seines Eigengewichts in Pfeilrichtung k' verschwenkt, so daß die erwähnte Druckmittelbeaufschlagung des Hydraulikzylinders 2 mit etwa 5 bar ausreichend ist. Bei einem weiteren Verschwenken des Gepäckraumdeckels 1 in Pfeilrichtung k' um einen Winkel β von im Wesentlichen 40° im zweiten Schwenkbereich II erreicht an dessen Ende der Gepäckraumdeckel 1 schließlich die Schwenklage c, in deren Bereich die Hydraulikpumpe 12 durch eine Schaltfunktion des zweiten Neigungsgebers 7" abgeschaltet wird. Der Gepäckraumdeckel 1 wird im dritten Schwenkbereich III durch die bloße Wirkung seines Eigengewichts um einen Winkel γ von im Wesentlichen 10° in Pfeilrichtung k' verlagert, wobei er schließlich selbsttätig in der Schließlage d mit dem fahrzeugaufbaufesten Teil des Gepäckraumdeckelschlosses 24 verrastet wird. Durch das in der Hydraulikleitung 17 vorgesehene Drosselventil 14 ist gewährleistet, daß der Gepäckraumdeckel 1 trotz seines im Bereich der Schwenklage c wirksam werdenden hohen Gewichts langsam in die Schließlage d verlagert wird.

Das Verschwenken des Gepäckraumdeckels 1 in Pfeilrichtung k' über die Neigungsgeber 7' und 7" ist so ausgelegt, daß auch in einer Schräglage des Personenkraftwagens der Gepäckraumdeckel 1 zuverlässig in die Schließlage d verlagert wird.

Die Hydraulikpumpe 12 der Hydraulikanlage 10 wirkt mit einem nicht dargestellten Zeitschalter zusammen. Durch diesen ist gewährleistet, daß wenn der Gepäckraumdeckel 1 im ersten und im zweiten Schwenkbereich I und II oder auch nur im zweiten Schwenkbereich II festgehalten wird, die Hydraulikpumpe 12 nach etwa 2 bis 3 Sekunden abgeschaltet und dadurch in zuverlässiger Weise eine gegebenenfalls unfallträchtige Situation, beispielsweise das Einklemmen einer Hand oder dergleichen, vermieden wird.

Bei sich in Schließlage d befindendem Gepäckraumdeckel 1 wird nach Entriegeln des Gepäckraumdeckelschlosses 24 entweder durch dieses oder durch den Impuls einer Fernsteuerung die Hydraulikpumpe 12 eingeschaltet, wobei etwa gleichzeitig das Sitzventil 13 durch einen Stromimpuls die Schaltstellung n einnimmt. Nunmehr wird von der Hydraulikpumpe 12 über die Hydraulikleitung 17 Druckmittel in die Kolbenseite des Hydraulikzylinders 2 eingespeist und durch Beaufschlagung des Kolbens 2" die Kolbenstange 2' entgegen Pfeilrichtung f ausgeschoben, so daß der Gepäckraumdeckel 1 in Pfeilrichtung k" verschwenkt wird. Im Bereich der maximalen Offenstellung a des Gepäckraumdeckels 1 wird die Hydraulikpumpe 12 durch einen Endbegrenzungsimpuls abgeschaltet. Das Hochschwenken des Gepäckraumdeckels 1 in Pfeilrichtung k" kann natürlich auch in jeder anderen beliebigen Schwenklage durch Abschalten der Hydraulikpumpe 12 unterbrochen und daraufhin fortgesetzt werden. Aus Sicherheitsgründen kann jedoch der Gepäckraumdeckel 1 in Pfeilrichtung k' nur durch ein manuelles Betätigen des Schalters 25 verschwenkt werden, d. h. dieser muß im Sichtbereich der Betätigungsperson liegen.

Falls die Hydraulikpumpe 12 durch Stromausfall oder dergleichen Notfall nicht betriebsbereit ist, so befindet sich das Stizventil 13 in der dargestellten Schaltstellung m. Dabei wird beim manuellen Herabschwenken des Gepäckraumdeckels 1 in Pfeilrichtung k' die Kolbenstange 2' in Pfeilrichtung f verlagert, wodurch das in der Kolbenseite des Hydraulikzylinders 2 vorhandene Druckmittel über das Drosselventil 14, das Sitzventil 13 und die Hydraulikteitungen 20 und 15 in die Kolbenstangenseite des Hydraulikzylinders 2 gelangt. Wird dagegen der Gepäckraumdeckel 1 manuell in Pfeilrichtung k" hochgeschwenkt, so wird beim Verlagern der Kolbenstange 2' entgegen Pfeilrichtung f das in der Kolbenstangenseite des Hydraulikzylinders 2 vorhandene Druckmittel ausgeschoben und gelangt über die Hydraulikleitungen 15 und 20 und über das Sitzventil 13 in die Hydraulikleitung 17' sowie von dieser unter Passage des Rückschlagventils 23 in die Kolbenseite des Hydraulikzylinders 2.

Zum erneuten Verschwenken des Gepäckraumdeckels 1 in Pfeilrichtung k' und k" wird nach Einschalten der Hydraulikpumpe 12 das Sitzventil 13 in Schaltstellung n verlagert und sodann in erwähnter Weise Druckmittel in den Hydraulikzylinder 2 eingespeist.

## Patentansprüche

1. Einrichtung zum Verschwenken einer klappbaren Haube eines Kraftfahrzeugs, insbesondere eines Gepäckraumdeckels (1) , bestehend aus mindestens einem am Fahrzeugaufbau anlenkbaren und an der klappbaren Haube angelenkten Hydraulikzylinder (2), über den die Haube geöffnet und geschlossen werden kann, **dadurch gekennzeichnet, daß** die Haube mindestens einen Neigungsgeber (7', 7") aufweist, durch den die Druckmittelbeaufschlagung des Hydraulikzylinders (2) in Abhängigkeit von der jeweiligen Schräglage (a, b, c) der Haube gesteuert wird.

2. Verfahren zum Verschwenken einer klappbaren Haube eines Kraftfahrzeugs, insbesondere eines Gepäckraumdeckels (1), bestehend aus mindestens einem am Fahrzeugaufbau anlenkbaren und an der klappbaren Haube angelenkten Hydraulikzylinder (2), über den die Haube geöffnet und geschlossen werden kann, **dadurch gekennzeichnet, dass** die Haube mindestens einen Neigungsgeber (7', 7") aufweist, durch den die Druckmittelbeaufschlagung des Hydraulikzylinders (2) in Abhängigkeit von der jeweiligen Schräglage (a, b, c) der Haube gesteuert wird, wobei beim Schließvorgang der Haube die volle Druckmittelbeaufschlagung des Hydraulikzylinders (2) nur von ihrer maximalen Offenlage (a) bis zum Bereich ihrer mittleren Schwenklage (b) erfolgt, beim weiteren Verschwenken der Haube jedoch eine verminderte Druckmittelbeaufschlagung des Hydraulikzylinders (2) vorhanden ist, die schließlich in einer weiteren Schwenklage (c) ganz aufgehoben wird.

3. Verfahren nach Anspruch 2, **dadurch gekennzeichnet, daß** der Gepäckraumdeckel (1) eines Personenkraftwagens
- in einem ersten Schwenkbereich (1) im Bereich der Lotrechten um einen Winkel (α) von im Wesentlichen 40° verschwenkt und dabei der Hydraulikzylinder (2) voll mit Druckmittel beaufschlagt wird, während der Gepäckraumdeckel (1)
- in einem zweiten Schwenkbereich (II) im Wesentlichen durch sein Eigengewicht und bei geringer Druckmittelbeaufschlagung des Hydraulikzylinders (2) um einen weiteren Winkel (β) von im Wesentlichen 40° verschwenkt wird und der Gepäckraumdeckel (1) schließlich
- in einem dritten Schwenkbereich (III) (Winkel γ von im Wesentlichen 10°) bei unterbrochener Druckmittelbeaufschlagung des Hydraulikzylinders (2) durch sein bloßes Eigengewicht mit dem fahrzeugaufbaufesten Teil des Gepäckraumdeckelschlosses (24) verrastet wird.

4. Einrichtung nach Anspruch 1, **dadurch gekennzeichnet, daß** die zur Betätigung des doppelt wirkenden Hydraulikzylinders (2) des Gepäckraumdeckels (1) dienende Hydraulikanlage (10) einen Druckmittelsammelbehälter (11), eine Hydraulikpumpe (12) mit zwei Förderrichtungen, ein dieser in Beaufschlagungsrichtung nachgeordnetes Sitzventil (13), ein sich im Bereich der Kolbenseite des Hydraulikzylinders befindendes Drosselventil (14) und ein Notventil (21) aufweist.

5. Verfahren zum Verschwenken einer klappbaren Haube eines Kraftfahrzeugs, insbesondere eines Gepäckraumdeckels (1), bestehend aus mindestens einem am Fahrzeugaufbau anlenkbaren und an der klappbaren Haube angelenkten doppelt wirkenden Hydraulikzylinder (2), über den die Haube geöffnet und geschlossen werden kann, **dadurch gekennzeichnet,**
- **dass** die zur Betätigung des Hydraulikzylinders (2) dienende Hydraulikanlage (10) einen Druckmittelsammelbehälter (11), eine Hydraulikpumpe (12) mit zwei Förderrichtungen, ein dieser in Beaufschlagungsrichtung nachgeordnetes Sitzventil (13), ein sich im Bereich der Kolbenseite des Hydraulikzylinders (2) befindendes Drosselventil (14) und ein Notventil (21) aufweist, wobei von der Hydraulikpumpe (12) Druckmittel aus dem Druckmittelsammelbehälter (11) in den Hydraulikzylinder (2) eingespeist wird, während durch das Sitzventil (13) das Druckmittel in Abhängigkeit von der jeweiligen Schräglage der Haube gesteuert wird, wofür
- am Gepäckraumdeckel (1) ein erster Neigungsgeber (7') und ein zweiter Neigungsgeber (7") vorgesehen sind, die sich in einem einzigen Neigungsgebergehäuse (7) befinden, wobei
- durch den ersten Neigungsgeber (7') bei sich in maximaler Offenlage (a) befindendem Gepäckraumdeckel (1) das Sitzventil (13) in eine solche Schaltstellung (n) geschaltet ist, in der der Hydraulikzylinder (2) voll mit Druckmittel beaufschlagt wird, während ferner
- durch den ersten Neigungsgeber (7') das Sitzventil (13) im zweiten Schwenkbereich (II) des Gepäckraumdeckels (1) in eine solche Schaltstellung (m) umgeschaltet ist, in der die größte Druckmittelmenge in den Druckmittelsammelbehälter (11) abfließt, während schließlich
- durch den zweiten Neigungsgeber (7") die Hydraulikpumpe (12) im dritten Schwenkbereich (III) des Gepäckraumdeckels (1) abgeschaltet ist.

6. Einrichtung nach Anspruch 1 und 4, **dadurch gekennzeichnet, daß** die Hydraulikpumpe (12) der Hydraulikanlage (10) derart mit einem Zeitschalter zusammenwirkt, daß der Gepäckraumdeckel (1) bei einer gegen ihn wirkenden Haltekraft angehalten und daraufhin die Hydraulikpumpe (12) abgeschaltet wird.

7. Einrichtung nach Anspruch 4, **dadurch gekennzeichnet, daß** die Hydraulikpumpe (12) der Hydraulikanlage (10) zum Verschwenken des Gepäckraumdeckels (1) in seine Schließlage (d) nur über einen sich an der innenwandung des Gepäckraumdeckels (1) befindenden, manuell zu betätigenden Schalter (25) eingeschaltet werden kann.

8. Einrichtung nach Anspruch 4, **dadurch gekennzeichnet, daß** die Hydraulikpumpe (12) der Hydraulikanlage (10) zum Verschwenken des Gepäckraumdeckels (1) aus einer geschlossenen Lage in eine Offenlage über das Gepäckraumdeckelschloß (24) oder durch den Impuls einer Fernsteuerung betätigt wird.

## Claims

1. A device for pivoting a hinged hood of a motor vehicle, especially a luggage-compartment lid (1), comprising at least one hydraulic cylinder (2) attached to the vehicle body and to the hinged hood and for opening and closing the hood, **characterised in that** the hood has at least one slope transmitter (7', 7") for controlling the supply of pressure medium from the hydraulic cylinder (2) in dependence on the slope (a, b, c) of the hood.

2. A method or system for pivoting a hinged hood of a motor vehicle, especially a luggage-compartment lid (1), comprising at least one hydraulic cylinder (2) attached to the vehicle body and to the hinged hood and for opening and closing the hood, **characterised in that** the hood has at least one slope transmitter (7', 7") for controlling the supply of pressure medium from the hydraulic cylinder (2) in dependence on the slope (a, b, c) of the hood, wherein during the process of closing the hood the hydraulic cylinder (2) supplies pressure medium at the full rate only from the maximum open position (a) to the medium sloping position (b), whereas during subsequent pivoting of the hood the pressure-medium supply from the hydraulic cylinder (2) is reduced and is finally completely cut off in a subsequent sloping position (c).

3. A method according to claim 2, **characterised in that** the luggage-compartment lid (1) of a passenger vehicle
- over a first pivoting range (I) near the vertical is swung through an angle (α) of about 40°, during which the hydraulic cylinder (2) is supplied with pressure medium at the full rate, whereas
- during a second pivoting range (II) the lid (1) is pivoted substantially by its own weight through another angle (β) of about 40°, with little pressure medium supplied by the hydraulic cylinder (2), and finally
- during a third pivoting range (III) (angle γ of about 10°) the pressure medium supply from the hydraulic cylinder (2) is cut off and the lid (1) owing to its weight only, engages with the part of the lock (24) on the luggage-compartment lid and fastened to the vehicle body.

4. A device according to claim 1, **characterised in that** the hydraulic system (10) for actuating the double-acting hydraulic cylinder (2) for the luggage-compartment lid (1) comprises a pressure-medium container (11), a hydraulic pump (12) with two delivery directions, a seat valve (13) downstream thereof in the direction of actuation, a throttle valve (14) near the piston side of the hydraulic cylinder, and an emergency valve (21).

5. A method or system for pivoting a hinged hood of a motor vehicle, especially a luggage-compartment lid (1), comprising at least one hydraulic cylinder (2) attached to the vehicle body and to the hinged hood and for opening and closing the hood, **characterised in that**
- the hydraulic system (10) for operating the hydraulic cylinder (2) comprises a pressure-medium container (11), a hydraulic pump (12) with two delivery directions, a seat valve (13) downstream thereof in the direction of actuation, a throttle valve (14) near the piston side of the hydraulic cylinder (2) and an emergency valve (21), wherein the hydraulic pump (12) supplies pressure medium from the container (11) to the hydraulic cylinder (2) whereas the seat valve (13) controls the pressure medium in dependence on the slope of the hood, to which end
- a first slope transmitter (7') and a second slope transmitter (7") are provided on the lid (1) in a single casing (7), wherein
- when the lid (1) is in the maximum open position (a) the first position transmitter (7') shifts the seat valve (13) to a position (m) in which the hydraulic cylinder (2) is supplied with pressure medium at the full rate, whereas
- in the second pivoting range (II) of the lid (1) the first position transmitter (7') switches the seat valve (13) into a position (m) in which most of the pressure medium flows away into the container (11), and finally
- in the third pivoting range (III) of the lid (1) the second slope transmitter (7") switches off the hydraulic pump.

6. A device according to claims 1 and 4, **characterised in that** the hydraulic pump (12) in the hydraulic system (10) co-operates with a time switch so that the lid (1) when acted upon by a retaining force, stops and the pump (12) is switched off.

7. A device according to claim 4, **characterised in that** when the lid (1) swings into its closing position (e) the hydraulic pump (12) in the hydraulic system (10) can be switched on only by a manual switch (25) on the inner wall of the lid (1).

8. A device according to claim 4, **characterised in that** in order to swing the lid (1) from the closed position into an open position, the hydraulic pump (12) of the hydraulic installation (10) is actuated via the lid lock (24) or by a remote-control pulse.

## Revendications

1. Dispositif pour faire basculer un capot rabattable d'un véhicule automobile, en particulier un couvercle de coffre à bagages (1), comprenant un vérin hydraulique (2) articulé au capot rabattable et pouvant être articulé à la structure du véhicule, ce vérin permettant d'ouvrir et de fermer le capot,
**caractérisé en ce que**
le capot présente au moins un indicateur d'inclinaison (7', 7") par lequel l'action du fluide de pression dans le vérin hydraulique (2) est commandée en fonction de la position basculée correspondante (a, b, c) du capot.

2. Procédé pour faire basculer un capot rabattable d'un véhicule automobile, en particulier un couvercle de coffre à bagages (1), comprenant un vérin hydraulique (2) articulé au capot rabattable et pouvant être articulé à la structure du véhicule, ce vérin permettant d'ouvrir et de fermer le capot,
**caractérisé en ce que**
le capot présente au moins un indicateur d'inclinaison (7', 7") par lequel l'action du fluide de pression dans le vérin hydraulique (2) est commandée en fonction de la position basculée correspondante (a, b, c) du capot, étant précisé que lors de la fermeture du capot, le fluide sous pression exerce pleinement son action dans le vérin hydraulique (2) seulement entre la position (a) d'ouverture maximale du capot et une zone de position inclinée moyenne (b), tandis que, quand le capot continue à basculer, l'action exercée par le fluide sous pression dans le vérin hydraulique (2) diminue, pour finalement cesser totalement quand est atteinte une autre position basculée (c).

3. Procédé selon la revendication 2,
**caractérisé en ce que**
le couvercle du coffre à bagages d'une automobile de tourisme :
- est basculé dans une première zone de basculement (I) partant de la verticale d'un angle (α) d'environ 40°, et dans cette zone le vérin hydraulique (2) est pleinement actionné par le fluide sous pression, puis,
- dans une deuxième zone de basculement (II), sous l'effet de son propre poids et d'une faible action exercée par le fluide sous pression dans le vérin hydraulique (2), bascule d'un autre angle (β) d'environ 40° pour enfin,
- dans une troisième zone de basculement (III) (dont l'angle γ est d'environ 10°), l'action du fluide de pression dans le vérin hydraulique (2) étant totalement interrompue, vient par son seul propre poids se bloquer dans la partie de la serrure de couvercle de coffre (24) solidaire de la structure du véhicule.

4. Dispositif selon la revendication 1,
**caractérisé en ce que**
l'installation hydraulique (10) servant à actionner le vérin (2) à double effet du couvercle de coffre (1) comprend un réservoir collecteur (1) de fluide de pression, une pompe hydraulique (12) à deux sens de refoulement, une soupape à siège (13) disposée en aval de la pompe dans la direction d'actionnement, une soupape d'étranglement (14) dans la zone située du côté du piston du vérin hydraulique et une soupape de secours (21).

5. Procédé pour faire basculer un capot rabattable d'un véhicule automobile, en particulier un couvercle de coffre à bagages (1) comprenant au moins un vérin hydraulique (2) à double effet articulé au capot rabattable et pouvant être articulé à la structure du véhicule, ce vérin permettant d'ouvrir et de fermer le capot,
**caractérisé en ce que**
- l'installation hydraulique (10) servant à actionner le vérin (2) à double effet du couvercle de coffre (1) comprend un réservoir collecteur (11) de fluide de pression, une pompe hydraulique (12) à deux sens de refoulement, une soupape à siège (13) disposée en aval de la pompe dans la direction d'actionnement, une soupape d'étranglement (14) dans la zone située du côté du piston du vérin hydraulique et une soupape de secours (21), la pompe hydraulique (12) alimentant le vérin hydraulique (2) en fluide de pression provenant du récipient collecteur (11), tandis que par la soupape (13) le fluide de pression est commandé en fonction de la position basculée du capot, et pour cela,
- sur le couvercle de coffre (1) sont prévus un premier indicateur d'inclinaison (7') et un second indicateur d'inclinaison (7"), logés tous deux dans un même boîtier d'indicateurs d'inclinaison (7),
- le premier indicateur d'inclinaison (7'), quand le couvercle de coffre (1) est en position (a) d'ouverture maximale, fait passer la soupape de siège (13) dans une position de connexion (n) dans laquelle le vérin hydraulique (2) est pleinement actionné par l'agent de pression,
- le premier indicateur d'inclinaison (7'), quand le couvercle de coffre (1) se trouve dans une deuxième zone de basculement (II), commute la soupape de siège (13) dans une position de connexion (m) dans laquelle le plus grand débit de fluide de pression s'écoule dans le récipient collecteur (11),
- le second indicateur d'inclinaison (7") est coupé quand le couvercle de coffre (1) se trouve dans la troisième zone de basculement (III) du couvercle.

6. Dispositif selon les revendications 1 à 4,
**caractérisé en ce que**
la pompe hydraulique (12) de l'installation hydraulique (10) coopère avec un contacteur temporisé de manière que le couvercle de coffre (1) quand un force de maintien s'exerce sur lui, soit maintenu et la pompe coupée ensuite.

7. Dispositif selon la revendication 4,
**caractérisé en ce que**
la pompe hydraulique (12) de l'installation hydraulique (10), pour faire basculer le couvercle de coffre (1) en sa position de fermeture (d), ne peut être mise en route que par l'intermédiaire d'un contacteur (25) à actionnement manuel se trouvant à la face interne du couvercle de coffre (1).

8. Dispositif selon la revendication 4,
**caractérisé en ce que**
la pompe hydraulique (12) de l'installation hydraulique (10), pour faire passer le couvercle de coffre (1) de sa position de fermeture à une position ouverte, est actionnée par la serrure du couvercle de coffre (24) ou par une impulsion délivrée par une commande à distance.
